# FASCICULE DE BREVET EUROPEEN

(11) **EP 3 697 626 B1**
(45) Date de publication et mention de la délivrance du brevet: **10.05.2023**
(21) Numéro de dépôt: 18803745.1
(22) Date de dépôt: 16.10.2018
(51) Int. Cl.: B43K 24/14, B43K 27/00

(54) **INSTRUMENT D'ECRITURE MULTIFONCTION**
MULTIFUNKTIONALES SCHREIBINSTRUMENT
MULTIFUNCTIONAL WRITING INSTRUMENT

(30) Priorité: 16.10.2017 FR 1759704
(43) Date de publication de la demande: 26.08.2020
(73) Titulaire: Société BIC, 92110 Clichy (FR)
(72) Inventeur: VADENNE, Franck, 95870 Bezons (FR); MICHENAUD, Etienne, 92120 Montrouge (FR)
(74) Mandataire: Cabinet Beau de Loménie
(86) Numéro de dépôt international: PCT/FR2018/052576
(87) Numéro de publication internationale: WO 2019/077264

(56) Documents cités:
- US-A- 1 789 760
- US-A- 2 479 649
- US-A- 5 642 953
- US-A1- 2002 057 937
- US-A1- 2007 280 772

## Description

### DOMAINE DE L'INVENTION

L'invention concerne un instrument d'écriture multifonction. Pour rappel, un instrument d'écriture multifonction est un instrument d'écriture comprenant une pluralité d'éléments d'écriture, chaque élément d'écriture pouvant être utilisé sélectivement.

### ETAT DE LA TECHNIQUE ANTERIEURE

L'utilisateur d'un instrument d'écriture multifonction utilise généralement un élément d'écriture particulier de manière préférentielle par rapport à l'autre ou aux autres éléments d'écriture. Toutefois, lorsque l'élément d'écriture préférentiel est rétracté, l'utilisateur doit vérifier que le bouton qu'il souhaite activer pour l'amener en position d'écriture correspond bien à l'élément d'écriture préférentiel avant de l'activer pour déplacer l'élément d'écriture en position d'écriture, au risque d'utiliser par erreur un autre élément d'écriture que l'élément d'écriture préférentiel. Il existe donc un besoin en ce sens.

US 2007/280772, US 2002/057937, US 5 642 953, US 2 479 649 et US 1 789 760 concernent des instruments d'écriture multifonction.

### PRESENTATION DE L'INVENTION

L'invention est définie par la revendication 1 et concerne un instrument d'écriture multifonction comprenant un corps logeant au moins deux éléments d'écriture, chaque élément d'écriture comprenant une pointe d'écriture, un dispositif de sélection configuré pour sélectionner un élément d'écriture parmi les au moins deux éléments d'écriture et un dispositif de rétractation configuré pour déplacer la pointe d'écriture d'un élément d'écriture sélectionné entre une position d'écriture dans laquelle la pointe d'écriture de l'élément d'écriture sélectionné fait saillie du corps et une position rétractée dans laquelle la pointe d'écriture de l'élément d'écriture sélectionné est escamotée. Le corps comprend une partie avant et une partie arrière, la partie avant et la partie arrière étant mobile en rotation l'une par rapport à l'autre, le dispositif de sélection comprenant une came couplée en rotation avec la partie arrière et configurée pour coopérer en butée avec les éléments d'écriture, les éléments d'écriture étant couplés en rotation avec la partie avant. Le dispositif de rétractation comprend un mécanisme à rochet. Le mécanisme à rochet comprend un piston portant la came du dispositif de sélection.

De manière générale, on comprend que l'instrument d'écriture s'étend selon une direction axiale qui correspond à la direction de l'axe du corps. Une direction radiale est une direction perpendiculaire à l'axe du corps et une direction circonférentielle ou azimutale correspond à la direction décrivant un anneau autour de la direction axiale.

Par la suite, est sauf indication contraire, par « instrument d'écriture » on entend « instrument d'écriture multifonction ».

Bien entendu, l'instrument d'écriture peut présenter deux ou plus de deux éléments d'écritures. Par la suite, et sauf indications contraire, par « les éléments d'écriture » on entend « les au moins deux éléments d'écriture ».

Au sens de la présente invention, un élément d'écriture est formé par tout élément comprenant une pointe d'écriture. La pointe d'écriture peut être par exemple une pointe feutre, à bille ou autre, une mine graphite, une mine de portemine, une craie, tout moyen permettant d'écrire sur un substrat ou tout embout (actif ou passif) configuré pour coopérer avec un écran par exemple capacitif ou résistif. Par exemple, si l'élément d'écriture comprend une pointe à bille, il comprend également un réservoir d'encre. Selon un autre exemple, si l'élément d'écriture comprend une mine de portemine, il comprend également un mécanisme de portemine et un réservoir de mines. Par la suite, et sauf indication contraire, on considère que la pointe d'écriture de tout élément d'écriture est portée par une tête d'écriture, la pointe d'écriture pouvant être fixe (par ex. pointe à bille) ou mobile (par ex. mine de portemine) par rapport à la tête d'écriture.

Le corps est bien entendu creux et configuré pour recevoir les éléments d'écriture. Le corps présente ainsi un intérieur et un extérieur.

On comprend que le dispositif de sélection permet de sélectionner un élément d'écriture tandis que le dispositif de rétractation permet d'actionner l'élément d'écriture. Ainsi, au sens de la présente invention, on comprend que par « sélectionner un élément d'écriture », on entend « configurer l'instrument d'écriture de sorte que l'élément d'écriture puisse coopérer avec le dispositif de rétraction ». On comprend bien entendu que le dispositif de sélection permet de sélectionner au plus un élément d'écriture à la fois. Par exemple, le dispositif de rétractation est configuré pour coopérer uniquement avec l'élément d'écriture sélectionné. Selon une première variante, lorsqu'on sélectionne un élément d'écriture à l'aide du dispositif de sélection, la tête de l'élément d'écriture peut rester escamotée au sein du corps auquel cas le dispositif de rétractation va pouvoir servir à faire rentrer/sortir la tête d'écriture. Cette première variante est particulièrement bien adaptée pour les éléments d'écriture à pointe d'écriture fixe, mais peut aussi être mise en oeuvre pour des éléments d'écriture à pointe d'écriture mobile. Selon une deuxième variante, particulièrement bien adaptée pour les éléments d'écriture à pointe d'écriture mobile, lorsqu'on sélectionne un élément d'écriture à l'aide du dispositif de sélection, la tête de l'élément d'écriture s'étend hors du corps, auquel cas le dispositif de rétractation sert uniquement à faire rentrer/sortir la pointe d'écriture dans/de la tête d'écriture. Bien entendu, au sein de l'instrument d'écriture, un élément d'écriture peut être configuré selon la première variante tandis qu'un autre élément d'écriture peut être configuré selon la deuxième variante. En d'autres termes, les première et deuxième variantes peuvent coexister au sein d'un même instrument d'écriture.

On comprend que le dispositif de rétractation permet de déplacer la pointe d'écriture de l'élément d'écriture sélectionné entre une position d'écriture et une position rétractée. Par exemple, lorsque l'élément d'écriture comporte une pointe d'écriture fixe, comme par exemple une bille montée sur tête elle-même montée sur un réservoir d'encre, en position rétractée la pointe d'écriture est escamotée dans le corps tandis qu'en position d'écriture la pointe d'écriture s'étend hors du corps. Selon un autre exemple, lorsque la pointe d'écriture de l'élément d'écriture est mobile, comme par exemple une mine portée par une tête d'un mécanisme de portemine, en position rétractée la mine peut être escamotée au sein du portemine, la tête du portemine pouvant être elle-même escamotée au sein du corps ou bien s'étendre à l'extérieur du corps, ou bien la mine peut s'étendre hors de la tête du portemine tandis que la tête est escamotée au sein du corps, la mine ne faisant pas saillie du corps. Bien entendu en position d'écriture une telle pointe d'écriture mobile s'étend à l'extérieur du corps, la tête de l'élément d'écriture pouvant être à l'extérieur ou à l'intérieur du corps. En d'autres termes, pour les éléments d'écriture à pointe d'écriture mobile, le dispositif de rétractation peut servir uniquement à faire sortir et/ou rentrer la pointe d'écriture de/dans la tête de l'élément d'écriture (par exemple à faire avancer la mine d'un portemine, et autoriser son retour au sein du portemine lorsque les mors du mécanisme de portemine sont desserrés).

Ainsi, l'utilisateur d'une part sélectionne l'élément d'écriture qu'il souhaite utiliser à l'aide du dispositif de sélection, et d'autre part déplace la pointe d'écriture entre une position rétractée et une position d'écriture à l'aide du dispositif de rétractation. Ceci procure une plus grande facilité d'utilisation par rapport aux instruments d'écriture multifonction de l'état de la technique. En effet, dans l'instrument d'écriture selon la présente invention, une fois que l'élément d'écriture est sélectionné, l'utilisateur peut à son grès faire rentrer/sortir la pointe d'écriture, sans se soucier de savoir si cette action va bien faire rentrer/sortir la pointe d'écriture de l'élément d'écriture souhaité. Quand l'utilisateur souhaite changer d'élément d'écriture, il peut alors facilement sélectionner un autre élément d'écriture grâce au dispositif de sélection.

On comprend que la partie avant est mobile par rapport à la partie arrière (et inversement) en rotation autour de la direction axiale (i.e. selon la direction circonférentielle).

Lors de la rotation de la partie avant par rapport à la partie arrière, la came du dispositif de sélection est entraînée en rotation par la partie arrière par rapport à la partie avant, et, selon sa position azimutale par rapport aux éléments d'écriture, coopère avec aucun, l'un ou l'autre des éléments d'écriture. Lorsque la came coopère avec un élément d'écriture, on considère que l'élément d'écriture est sélectionné. Selon une variante, il peut n'y avoir aucun élément sélectionné.

Une telle configuration permet de facilement sélectionner un élément d'écriture tout en présentant une structure suffisamment compacte pour préserver l'ergonomie de l'instrument d'écriture.

Les mécanismes à rochet sont des mécanismes de rétractation bien connus, fiables, et pouvant être relativement compacts. Des tels dispositifs sont donc particulièrement bien adaptés à l'instrument d'écriture selon la présente invention.

On comprend que la came du dispositif de sélection peut être une pièce couplée au piston du mécanisme à rochet ou bien former une seule et même pièce avec le piston du mécanisme à rochet. Pour rappel, le piston d'un mécanisme à rochet est la pièce qui reçoit le mouvement de commande généré par l'utilisateur, grâce à quoi la came rotative est déplacée vers la première position ou la deuxième position.

On assure ainsi une parfaite interaction entre le dispositif de sélection et le dispositif de rétractation, ainsi qu'une certaine compacité, ce qui procure une certaine fiabilité et compacité à l'instrument d'écriture.

Dans certains modes de réalisation, la came du dispositif de sélection et le dispositif de rétractation sont tous les deux couplés en rotation avec la partie arrière.

Ceci permet de s'assurer que la position relative de la came du dispositif de sélection par rapport au dispositif de rétractation reste inchangée, et ce quelle que soit la position relative de la partie avant par rapport à la partie arrière. On assure ainsi une interaction optimale entre la came du dispositif de sélection et le dispositif de rétractation, ce qui renforce la fiabilité et la facilité d'utilisation de l'instrument d'écriture.

Dans certains modes de réalisation, le mécanisme à rochet comprend une came rotative coopérant en butée avec la came du dispositif de sélection.

La came rotative d'un mécanisme à rochet est la partie du mécanisme à rochet qui prend (i.e. qui est bloquée dans) alternativement, lorsque le mécanisme est actionné, une première position et une deuxième position distincte de la première position. En faisant coopérer la came du dispositif de sélection avec la came rotative du mécanisme à rochet, par exemple selon la direction axiale au sein de l'instrument d'écriture, la came du dispositif de sélection suit le mouvement, et reste donc bloqué en position, de concert avec la came rotative. La came du dispositif de sélection coopérant avec l'élément d'écriture sélectionné, une telle configuration permet, de faire passer la pointe d'écriture de l'élément d'écriture sélectionné en position d'écriture ou en position rétractée. Bien entendu, la coopération de ces deux cames peut être directe (i.e. sans élément intermédiaire) ou indirecte (i.e. via un élément intermédiaire). Une telle configuration permet d'obtenir une interaction fiable et une structure globale relativement compacte, grâce à quoi l'ergonomie de l'instrument d'écriture est préservée.

Dans certains modes de réalisation, au moins un élément d'écriture est un portemine, le dispositif de rétractation permettant de faire avancer la mine du portemine lorsque le portemine est en position d'écriture.

L'instrument d'écriture selon la présente invention est particulièrement bien adapté aux portemines.

Dans certains modes de réalisation, le portemine présente une tête d'écriture configurée pour porter la mine, ladite mine formant une pointe d'écriture, la tête d'écriture faisant saillie du corps lorsque le portemine est sélectionné à l'aide du dispositif de sélection.

On comprend donc que la tête d'écriture fait saillie du corps dès lors que le portemine a été sélectionné. Comme décrit ci-avant, dans une telle configuration le dispositif de rétractation permet uniquement de faire avancer la mine, ce qui est considéré, au sens de la présente invention, comme déplacer la pointe d'écriture d'une position rétractée et une position d'écriture. Un dispositif d'écriture comprenant un tel portemine est particulière facile à utiliser.

Dans certains modes de réalisation, le portemine présente une tête d'écriture configurée pour porter la mine, ladite mine formant une pointe d'écriture, lorsque le portemine est sélectionné à l'aide du dispositif de sélection, le portemine est mobile entre une position sortie dans laquelle la tête d'écriture fait saillie du corps et une position rentrée dans laquelle la tête d'écriture est escamotée dans le corps grâce au dispositif de rétractation, et lorsque le portemine est en position sortie, le dispositif de rétractation permet de faire avancer la mine au cours d'un mouvement partiel par rapport au mouvement nécessaire du dispositif de rétractation pour faire passer le portemine depuis la position sortie vers la position rentrée.

On comprend donc que la tête ne fait pas saillie du corps lorsque le portemine est sélectionné (i.e. position rentrée). Il faut alors actionner le dispositif de rétractation pour disposer la tête hors du corps. Lorsque la tête est disposée hors du corps (i.e. en position sortie), un actionnement partiel du dispositif de rétraction permet de faire avancer la mine, tandis qu'un actionnement total du dispositif de rétractation permet de faire revenir la tête à l'intérieur du corps, c'est-à-dire en position rentrée. Un dispositif d'écriture comprenant un tel portemine permet d'escamoter la tête du portemine, même lorsqu'il est sélectionné, ce qui permet de la protéger.

Dans certains modes de réalisation, le corps comprend une partie avant et une partie arrière, la partie avant et la partie arrière étant montées sur une partie intermédiaire en étant mobile en rotation l'une par rapport à l'autre, le dispositif de sélection comprend une came couplée en rotation avec la partie arrière et configurée pour coopérer en butée avec des suiveurs de came des éléments d'écriture, les éléments d'écriture étant couplés en rotation avec la partie avant et portés par la partie intermédiaire, la partie intermédiaire comprenant au moins autant de guides s'étendant sur toute la longueur de la partie intermédiaire que d'éléments d'écritures, chaque suiveur de came étant reçu en coulissement dans un guide.

Bien entendu, la longueur de la partie intermédiaire s'étend selon la direction axiale. On comprend donc que les éléments d'écriture peuvent coulisser au sein du guide, et donc au sein de la partie intermédiaire, de part en part de la partie intermédiaire selon la direction axiale. Ceci permet, lorsque la partie avant et la partie arrière sont démontables l'une par rapport à l'autre (l'une ou l'autre pouvant rester couplée avec la partie intermédiaire), de pouvoir facilement changer d'élément d'écriture. Une telle structure permet donc à l'instrument d'écriture d'être rechargeable et/ou de pouvoir choisir les éléments d'écriture qui équipent l'instrument d'écriture, c'est-à-dire de configurer l'instrument d'écriture à sa guise.

### BREVE DESCRIPTION DES DESSINS

L'invention et ses avantages seront mieux compris à la lecture de la description détaillée faite ci-après de différents modes de réalisation de l'invention donnés à titre d'exemples non limitatifs. Cette description fait référence aux pages de figures annexées, sur lesquelles :
- la figure 1 représente un instrument d'écriture multifonction assemblé vue en perspective,
- la figure 2 représente partiellement l'instrument d'écriture de la figure 1, vu partiellement en écorché et en éclaté,
- les figures 3A à 3E représentent la sélection d'un premier élément d'écriture, et ses phases en fonction du dispositif de rétractation,
- les figures 4A à 4C représente la sélection du deuxième élément d'écriture, et ses différentes phases en fonction du dispositif de rétractation.

### DESCRIPTION DETAILLEE D'EXEMPLES DE REALISATION

La figure 1 représente un instrument d'écriture multifonction 10 s'étendant selon une direction axiale X et comprenant un corps 12 logeant, dans cet exemple, deux éléments d'écritures 14A et 14B, à savoir deux portemines. Bien entendu, selon une variante, l'instrument d'écriture comprend plus de deux éléments d'écritures. Selon une autre variante, un des (ou les deux) élément(s) d'écriture n'est (ne sont) pas un(des) portemine(s). Dans cet exemple, les portemines 14A et 14B comprennent respectivement une tête d'écriture 14A3, 14B3, un mécanisme d'avance de mine 14A4, 14B4 et un réservoir de mines 14A5, 14B5. Une mine (ou pointe d'écriture) 15 est portée par chaque tête 14A3, 14B3.

Dans cet exemple, le corps 12 comprend une partie avant 12A, une partie arrière 12B et une partie intermédiaire 12C. Les parties avant et arrière 12A, 12B sont respectivement montées sur la partie intermédiaire en étant mobile en rotation l'une par rapport à l'autre autour de la direction axiale X (i.e. selon la direction circonférentielle C). Dans cet exemple, la partie avant 12A est couplée en rotation avec la partie intermédiaire 12C (par exemple grâce à un assemblage par vissage et serrage avec un certain couple, ou bien par clipsage avec un ergo de couplage) tandis que la partie arrière 12B est mobile en rotation autour de la direction axiale X par rapport à la partie intermédiaire 12C (par exemple par clipsage axiale grâce à des reliefs annulaires, autorisant les rotations autour de la direction axiale X). Sur la figure 1, la partie avant 12A est représentée par transparence, grâce à quoi les éléments d'écritures sont visibles. Bien entendu, les différents éléments du corps 12, et notamment la partie avant 12A, peuvent être transparents ou opaques de manière à ce que l'utilisateur puisse voir, ou pas, l'intérieur de l'instrument d'écriture 10. Les portemines 14A et 14B sont portés par la partie intermédiaire 12C. La partie intermédiaire 12C étant couplée en rotation autour de la direction axiale X avec la partie avant 12A, les portemines 14A et 14B sont couplées en rotation avec la partie avant via la partie intermédiaire 12C.

Le corps 12, dans cet exemple la partie arrière 12B, présente une fenêtre transparente 16 pour voir un indicateur de position relative de la partie avant 12A par rapport à la partie arrière 12B, grâce à quoi on peut déterminer l'élément d'écriture sélectionné. Dans cet exemple, une marque « A » indique que le portemine 14A est sélectionné (voir figures 3B à 3E) tandis qu'une marque « B » indique que le portemine 14B est sélectionné (voir figures 1, 4B et 4C).

Le dispositif d'écriture 10 va maintenant être décrit plus en détail en référence à la figure 2. La partie arrière 12B est représentée en écorché, grâce à quoi le dispositif de sélection 18 et le dispositif de rétractation 20 sont visibles.

Le dispositif de sélection 18 comprend une came 18A configurée pour coopérer en butée avec les portemines 14A, 14B, et plus particulièrement dans cet exemple avec les suiveurs de came 14A1 et 14B1 des portemines 14A, 14B. La came 18A est reçue dans une glissière 12B1 de la partie arrière 12B, grâce à quoi la came 18A peut coulisser selon la direction axiale X par rapport à la partie arrière 12B et est couplée en rotation autour de la direction axiale X avec la partie arrière 12B. Par ailleurs, dans cet exemple, la partie arrière 12B présente un épaulement intérieur 12B2 (bien évidement couplé à la partie arrière 12B) prolongeant le profil de la came 18A lorsque le dispositif de rétractation 20 est dans une configuration correspondant à la position rétractée des éléments d'écriture. Ainsi, le dispositif de sélection 18 présente, grâce à la came 18A et à l'épaulement 12B2, un profil de came fermé de forme ovale, le plan de l'ovale étant incliné par rapport à la direction axiale X. L'extrémité distale de la came 18A est configurée pour coopérer par complémentarité de forme avec les suiveurs de came 14A1 et 14B1. Dans cet exemple, l'extrémité distale de la came 18A présente une forme concave 18A1 configurée pour recevoir la forme convexe des suiveurs de came 14A1, 14B1. Ainsi, lorsque la came 18A coopère avec un suiveur de came 14A1 ou 14B1, le suiveur de came est reçu dans la concavité 18A1, ce qui forme un point dur lorsqu'on souhaite faire tourner la partie arrière 12B par rapport à la partie avant 12A, indiquant qu'un portemine est sélectionné.

Grâce au profil de came formé par la came 18A et l'épaulement 12B2 du dispositif de sélection 18, la partie arrière 12B peut tourner sur 360° (trois cent soixante degrés d'angle) par rapport à la partie avant 12A autour de la direction axiale X, dans un sens ou dans l'autre, en sélectionnant successivement, le portemine 14A et le portemine 14B. Bien entendu, selon une variante, le profil de came est formé uniquement par la came 18A. Selon une autre variante, la course de rotation relative entre la partie avant 12A et la partie arrière 12B est inférieure à 360°.

Au cours de la rotation de la partie avant 12A par rapport à la partie arrière 12B (ou inversement) pour sélectionner un portemine, la came 18A coopère en appui selon les directions circonférentielle C et axiale X avec les suiveurs de came 14A1 et 14B1. Pour s'assurer que les portemines 14A et 14B restent en position au sein de la partie intermédiaire 12C, la partie intermédiaire 12C comprend deux guides 12C1, dans cet exemple des rainures axiales 12C11 débouchant sur des trous traversant axiaux 12C12. Chaque couple rainure/trou 12C11/12C12 s'étend sur toute la longueur axiale de la partie intermédiaire 12C. Les suiveurs de came 14A1 et 14B1 sont reçu en coulissement au sein des rainures 12C11 tandis que le reste des portemines 14A et 14B s'étend en partie dans et de part en part des trous 12C12. Des ressorts à compression 14A2, 14B2 sont respectivement disposés entre les suiveurs 14A1, 14B1 et la partie intermédiaire 12C, au sein des rainures 12C11. Ces ressorts sont notamment utiles pour l'utilisation du dispositif de rétractation 20 décrit ci-après.

Les portemines 14A et 14B sont ainsi maintenus et guidés selon la direction axiale par les guides 12C1, notamment lorsque la came 18A s'engage avec eux. Lorsque la came 18A coopère avec un portemine, le portemine est poussé vers l'avant du dispositif d'écriture (i.e. extrémité distale 12D sur la figure 1). Ceci correspond à la position du portemine 14B sur les figures 1 et 2. Lorsque la came 18A ne coopère pas avec un portemine, le portemine est poussé vers l'arrière du dispositif d'écriture (i.e. extrémité arrière 12E sur la figure 1) par le ressort. Ceci correspond à la position du portemine 14A sur les figures 1 et 2.

On note que sur la figure 2, la partie arrière 12B est désolidarisée de la partie intermédiaire 12C, de sorte que les portemines 14A, 14B peuvent être retirés. En effet, les parties avant des portemines 14A et 14B s'étendant dans la partie avant 12A peuvent librement coulisser au sein des trous 12C12, grâce à quoi on peut les retirer pour les remplacer.

Le dispositif de rétractation 20 est un mécanisme à rochet connu par ailleurs par l'homme du métier. Dans cet exemple, le mécanisme à rochet 20 comprend une came rotative 20A et un piston 20B, les dents de la came rotative 20A coopérant avec les dents du piston 20B. Le piston 20B est entraîné en translation selon la direction axiale X grâce à un bouton 21, disposé à l'extrémité arrière 12E du corps 12. Bien entendu, selon une variante, tout autre type de mécanisme à rochet peut être utilisé.

Le piston 20B forme une seule et même pièce avec la came 18A du dispositif de sélection 18. La came rotative 20A coopère en butée selon la direction axiale X avec la came 18A/piston 20B, par l'intermédiaire des dents du piston 20B. Dans cet exemple, la came 18A et le piston 20B formant une seule et même pièce, la came 18B étant couplée en rotation avec la partie arrière 12B, le piston 20B, et donc le mécanisme à rochet 20, est également couplé en rotation avec la partie arrière 12B.

Ainsi, le mécanisme à rochet 20 coopère avec les éléments d'écriture 14A, 14B, par l'intermédiaire de la came 18A du dispositif de sélection 18, grâce à quoi les pointes d'écritures des éléments d'écritures peuvent être déplacées entre une position rétractée et une position d'écriture (décrites ci-après). Lorsque la came 18A est engagée avec un portemine, le ressort 14A2 ou 14B2 du portemine met en compression le mécanisme à rochet, ce qui permet son utilisation.

On note que le piston 20B présente une butée 20B1, disposée radialement à l'intérieur de la came 18B, configurée pour coopérer en butée avec des épaulements axiaux 12C2 de la partie intermédiaire 12C disposés, selon la direction circonférentielle C, entre les guides 12C1. Ceci empêche d'actionner le mécanisme à rochet 20 lorsque la came 18A ne coopère pas avec le portemine 14A ou 14B. Dans cet exemple, la butée 20B1 est alignée avec un des guides 12C1 lorsqu'un portemine 14A ou 14B est sélectionné par le dispositif de sélection 18, ce qui assure qu'elle ne peut pas bloquer le mécanisme à rochet 20 lorsqu'un portemine est sélectionné.

On note également que la partie intermédiaire 12C porte une marque « B », visible par la fenêtre 16 lorsque la position relative de la partie intermédiaire 12C et de la partie avant 12A par rapport à la partie arrière 12B correspond à l'engagement de la came 18A avec le portemine 14B. Une marque « A » qui n'est pas visible sur la figure 2, diamétralement opposée à la marque « B », est visible par la fenêtre 16 lorsque la position relative de la partie intermédiaire 12C et de la partie avant 12A par rapport à la partie arrière 12B correspond à l'engagement de la came 18A avec le portemine 14A. Ces marques « A » et « B » forment un indicateur de la position relative de la partie avant 12A (et de la partie intermédiaire) par rapport à la partie arrière 12B.

Le fonctionnement de l'instrument d'écriture 10 va maintenant être décrit en référence aux figures 3A à 3E et 4A à 4C.

Sur la figure 3A, aucun portemine n'est sélectionné par le dispositif de sélection 18, aucune marque A ou B n'étant visible via la fenêtre 16. Pour sélectionner un portemine, par exemple le portemine 14A, on fait tourner la partie arrière 12B selon la flèche représentée sur la figure 3A de 180°, par rapport à la partie avant 12A. Après cette rotation, l'instrument d'écriture 10 prend la configuration représentée sur la figure 3B.

Sur la figure 3B, le portemine 14A est sélectionné, la marque A est visible via la fenêtre 16. Ainsi, la came 18A du dispositif de sélection 18 coopère en butée avec le suiveur de came 14A1 (non représentés sur la figure 3B), de sorte que le portemine 14A est déplacé vers l'avant (on note que les portemines 14A et 14B n'ont pas la même longueur, ce qui explique que leurs têtes soient à la même position axiale sur la figure 3 bien que le portemine 14A soit avancé - voir flèches sur la figure 3B - le portemine 14B étant plus long que le portemine 14A. Dans cet exemple, grâce au profil de came formé par la came 18A et l'épaulement 12B2 le portemine 14B est simultanément déplacé vers l'arrière lorsque le portemine 14A est déplacé vers l'avant, mais bien entendu, selon une variante, le portemine 14B pourrait rester en position axiale lorsque le portemine 14A est avancé. L'inverse s'applique également.). La tête 14A3 et la mine 15 sont escamotées dans le corps 12. Le portemine 14A est donc en position rentrée. Pour déplacer la tête 14A3 en position sortie, on actionne le mécanisme à rochet 20, en appuyant sur le bouton 21 comme cela est représenté sur la figure 3C, d'une course axiale C1.

Sur la figure 3C, la tête 14A3 est en dehors du corps 12, et est donc en position sortie. La mine 15, dans cet exemple fait saillie de la tête 14A3. Pour avancer la mine 15, il suffit d'actionner partiellement le mécanisme à rochet 20 en appuyant sur le bouton 21 comme cela est représenté sur la figure 3D, d'une course axiale C2, inférieure à la course axiale C1. On note que le mécanisme à rochet 20 est configuré de sorte que son actionnement partiel d'une course C2 ne permet pas de l'actionner effectivement, de sorte que la tête 14A3 reste hors du corps 12, en position sortie. Toutefois, une telle course C2 entraine le mécanisme d'avance de mine 14A4 en butée contre la partie avant 12A, à l'intérieur de la partie avant 12A (configuration non représentée), ce qui a pour effet d'actionner le mécanisme d'avance de mine 14A4, et donc de faire avancer la mine 15 d'une longueur L1 (voir figure 3D).

Sur la figure 3D, la mine 15 est avancée d'une longueur L1, suite à l'actionnement partiel du mécanisme à rochet 20. La mine 15 est ainsi avancée en position d'écriture. On rappelle qu'au sens de la présente invention, avancer la mine est compris comme faire passer la pointe d'écriture depuis la position rétractée vers la position d'écriture. Pour ramener la mine en position rétractée, on appuie de nouveau sur le bouton 21 selon une course axiale C1, ce qui actionne de nouveau le mécanisme à rochet 20, le portemine 14A revenant en position rentrée, grâce à quoi la mine 15 est escamotée dans le corps et ne fait plus saillie du corps : elle est donc en position rétractée comme cela est représenté sur la figure 3E. Selon une alternative, on peut activer de nouveau partiellement le mécanisme à rochet 20 comme cela est représenté sur la figure 3D, ce qui desserre les mors (non représentés) du mécanisme d'avance de mine 14A4, et permet de faire rentrer la mine, manuellement, au sein de la tête 14A3 avant de relâcher le bouton 21. La mine étant ainsi escamotée dans la tête (configuration non représentée), on considère qu'on l'a ramené en position rétractée grâce au mécanisme à rochet 20, la tête 14A3 étant toujours en position sortie.

Lorsque le portemine 14A est ramené en position rentrée, comme cela est représenté sur la figure 3E, on peut de nouveau faire pivoter la partie avant 12A par rapport à la partie arrière 12B, pour sélectionner l'autre portemine, ou bien pour ne sélectionner aucun portemine.

On note que selon une variante, le portemine 14A pourrait être remplacé par un élément d'écriture à pointe fixe, par exemple un élément d'écriture à pointe à bille (ou autre). Dans ce cas, les positions rentrée/sortie du portemine 14A correspondent aux positions rétractée/d'écriture d'un élément d'écriture à pointe fixe, l'actionnement partiel du mécanisme à rochet 20 n'ayant aucun effet.

Sur la figure 4A, aucun portemine n'est sélectionné par le dispositif de sélection 18, aucune marque A ou B n'étant visible via la fenêtre 16. Pour sélectionner un portemine, par exemple le portemine 14B, on fait tourner la partie arrière 12B selon la flèche représentée sur la figure 4A de 180°, par rapport à la partie avant 12A (i.e. sens opposé au sens de rotation de la figure 3A. Alternativement, on pourrait faire tourner relativement les parties avant et arrière de 180° selon le même sens que celui représenté sur la figure 3A, en partant de la configuration de la figure 3B ou 3E). Après cette rotation, l'instrument d'écriture 10 prend la configuration représentée sur la figure 4B.

Sur la figure 4B, le portemine 14B est sélectionné, la marque B est visible via la fenêtre 16. Ainsi, la came 18A du dispositif de sélection 18 coopère en butée avec le suiveur de came 14B1 (non représentés sur la figure 4B), de sorte que le portemine 14B est déplacé vers l'avant. La tête 14B3 fait saillie du corps 12. On note que la sélection du portemine 14B entraine la sortie de sa tête 14B3 tandis que la sélection du portemine 14A n'entraine pas la sortie de sa tête 14A3 car la longueur axiale du portemine 14B est plus grande que la longueur axiale du portemine 14A.

Dans cet exemple, la mine 15 fait saillie de la tête 14B3. Pour avancer la mine 15, il suffit d'actionner le mécanisme à rochet 20 en appuyant sur le bouton 21 comme cela est représenté sur la figure 4C, d'une course axiale C (qui peut être égale à la course C1, mais pas nécessairement). Une telle course C entraine le mécanisme d'avance de mine 14B4 en butée contre la partie avant 12A, à l'intérieur de la partie avant 12A (configuration non représentée), ce qui a pour effet d'actionner le mécanisme d'avance de mine 14B4, et donc de faire avancer la mine 15 d'une longueur L2. On note que la course axiale nécessaire pour actionner le mécanisme d'avance de mine 14B4 est inférieure à la course axiale nécessaire pour actionner effectivement le mécanisme à rochet 20. La tête du portemine 14B étant hors du corps 12 lors de sa sélection par le dispositif de sélection 18, l'actionnement du mécanisme à rochet 20 n'a d'autre effet que de faire avancer la mine 15. On rappelle qu'au sens de la présente invention, avancer la mine est compris comme faire passer la pointe d'écriture depuis la position escamoté vers la position d'écriture. Pour faire passer la mine 15 en position rétractée (i.e. escamotée), on peut soit désélectionner le portemine 14B à l'aide du dispositif de sélection 18, ce qui a pour effet de ramener la tête 14B3, et donc la mine 15, à l'intérieur du corps 12, soit activer de nouveau le mécanisme à rochet 20 comme cela est représenté sur la figure 4C, ce qui desserre les mors (non représentés) du mécanisme d'avance de mine 14B4, et permet de faire rentrer la mine, manuellement, au sein de la tête 14B3 avant de relâcher le bouton 21. La mine étant ainsi escamotée dans la tête 14B3, on considère qu'on l'a ramené en position rétractée grâce au mécanisme à rochet 20.

Bien que la présente invention ait été décrite en se référant à des modes de réalisation spécifiques, il est évident que des modifications et des changements peuvent être effectués sur ces exemples sans sortir de la portée générale de l'invention telle que définie par les revendications. Par conséquent, la description et les dessins doivent être considérés dans un sens illustratif plutôt que restrictif.

## Revendications

1. Instrument d'écriture multifonction (10) comprenant un corps (12) logeant au moins deux éléments d'écriture (14A, 14B), chaque élément d'écriture comprenant une pointe d'écriture (15), un dispositif de sélection (18) configuré pour sélectionner un élément d'écriture parmi les au moins deux éléments d'écriture (14A, 14B) et un dispositif de rétractation (20) configuré pour déplacer un élément d'écriture sélectionné (14A, 14B) entre une position d'écriture dans laquelle la pointe d'écriture (15) de l'élément d'écriture sélectionné (14A, 14B) fait saillie du corps (12) et une position rétractée dans laquelle la pointe d'écriture (15) de l'élément d'écriture sélectionné (14A, 14B) est escamotée, le corps (12) comprenant une partie avant (12A) et une partie arrière (12B), la partie avant (12A) et la partie arrière (12B) étant mobile en rotation l'une par rapport à l'autre, le dispositif de sélection (18) comprenant une came (18A) couplée en rotation avec la partie arrière (12B) et configurée pour coopérer en butée avec les éléments d'écriture (14A, 14B), les éléments d'écriture (14A, 14B) étant couplés en rotation avec la partie avant (12A), le dispositif de rétractation comprenant un mécanisme à rochet (20), le mécanisme à rochet (20) comprenant un piston (20B) portant la came (18A) du dispositif de sélection (18).

2. Instrument d'écriture multifonction (10) selon la revendication 1, dans lequel la came (18A) du dispositif de sélection (18) et le dispositif de rétractation (20) sont tous les deux couplés en rotation avec la partie arrière (12B).

3. Instrument d'écriture multifonction (10) selon la revendication 1 ou 2, dans lequel, le mécanisme à rochet (20) comprend une came rotative (20A) coopérant en butée avec la came (18A) du dispositif de sélection (18).

4. Instrument d'écriture multifonction (10) selon l'une quelconque des revendications 1 à 3, dans lequel au moins un élément d'écriture (14A, 14B) est un portemine, le dispositif de rétractation (20) permettant de faire avancer la mine (15) du portemine (14A, 14B) lorsque le portemine (14A, 14B) est en position d'écriture.

5. Instrument d'écriture multifonction (10) selon la revendication 4, dans lequel le portemine (14B) présente une tête d'écriture (14B3) configurée pour porter la mine (15), ladite mine (15) formant une pointe d'écriture, la tête d'écriture (14B3) faisant saillie du corps (12) lorsque le portemine (14B) est sélectionné à l'aide du dispositif de sélection (18).

6. Instrument d'écriture multifonction (10) selon la revendication 4, dans lequel le portemine (14A) présente une tête d'écriture (14A3) configurée pour porter la mine (15), ladite mine (15) formant une pointe d'écriture, lorsque le portemine (14A) est sélectionné à l'aide du dispositif de sélection (18), le portemine (14A) est mobile entre une position sortie dans laquelle la tête d'écriture (14A3) fait saillie du corps (12) et une position rentrée dans laquelle la tête d'écriture (14A3) est escamotée dans le corps (12) grâce au dispositif de rétractation (20), et lorsque le portemine (14A) est en position sortie, le dispositif de rétractation (20) permet de faire avancer la mine (15) au cours d'un mouvement partiel par rapport au mouvement nécessaire du dispositif de rétractation (20) pour faire passer le portemine (14A) depuis la position sortie vers la position rentrée.

7. Instrument d'écriture multifonction (10) selon l'une quelconque des revendications 1 à 6, dans lequel le corps (12) comprend une partie avant (12A) et une partie arrière (12B), la partie avant (12A) et la partie arrière (12B) étant montées sur une partie intermédiaire (12C) en étant mobile en rotation l'une par rapport à l'autre, le dispositif de sélection (18) comprend une came (18A) couplée en rotation avec la partie arrière (12B) et configurée pour coopérer en butée avec des suiveurs de came (14A1, 14B1) des éléments d'écriture (14A1, 14A2), les éléments d'écriture (14A, 14B) étant couplés en rotation avec la partie avant (12A) et portés par la partie intermédiaire (12C), la partie intermédiaire (12C) comprenant au moins autant de guides (12C1) s'étendant sur toute la longueur de la partie intermédiaire (12C) que d'éléments d'écritures (14A, 14B), chaque suiveur de came (14A1, 14B1) étant reçu en coulissement dans un guide (12C1).

## Patentansprüche

1. Multifunktionales Schreibinstrument (10), umfassend einen Körper (12), in dem mindestens zwei Schreibelemente (14A, 14B) aufgenommen sind, jedes Schreibelement umfassend eine Schreibspitze (15), eine zur Auswahl eines Schreibelements aus den mindestens zwei Schreibelementen (14A, 14B) eingerichtete Auswahlvorrichtung (18) und eine Einzugsvorrichtung (20), die dazu eingerichtet ist, ein ausgewähltes Schreibelement (14A, 14B) zwischen einer Schreibstellung, in der die Schreibspitze (15) des ausgewählten Schreibelements (14A, 14B) aus dem Körper (12) herausragt, und einer eingezogenen Stellung, in der die Schreibspitze (15) des ausgewählten Schreibelements (14A, 14B) versenkt ist, zu verschieben, der Körper (12) umfassend einen vorderen Teil (12A) und einen hinteren Teil (12B), wobei der vordere Teil (12A) und der hintere Teil (12B) zueinander drehbeweglich sind, die Auswahlvorrichtung (18) umfassend einen Nocken (18A), der mit dem hinteren Teil (12B) drehgekoppelt ist und dazu eingerichtet ist, an den Schreibelementen (14A, 14B) anliegend mit diesen zusammenzuwirken, wobei die Schreibelemente (14A, 14B) mit dem vorderen Teil (12A) drehgekoppelt sind, die Einzugsvorrichtung umfassend einen Sperrklinkenmechanismus (20), der Sperrklinkenmechanismus (20) umfassend einen den Nocken (18A) der Auswahlvorrichtung (18) tragenden Stift (20B).

2. Multifunktionales Schreibinstrument (10) nach Anspruch 1, wobei der Nocken (18A) der Auswahlvorrichtung (18) und die Einzugsvorrichtung (20) beide mit dem hinteren Teil (12B) drehgekoppelt sind.

3. Multifunktionales Schreibinstrument (10) nach Anspruch 1 oder 2, wobei der Sperrklinkenmechanismus (20) einen rotierenden Nocken (20A) umfasst, der an dem Nocken (18A) der Auswahlvorrichtung (18) anliegend mit diesem zusammenwirkt.

4. Multifunktionales Schreibinstrument (10) nach einem der Ansprüche 1 bis 3, wobei mindestens ein Schreibelement (14A, 14B) ein Druckbleistift ist, wobei die Einzugsvorrichtung (20) ein Vorschieben der Mine (15) des Druckbleistifts (14A, 14B) erlaubt, wenn sich der Druckbleistift (14A, 14B) in der Schreibstellung befindet.

5. Multifunktionales Schreibinstrument (10) nach Anspruch 4, wobei der Druckbleistift (14B) einen Schreibkopf (14B3) aufweist, der zum Lagern der Mine (15) eingerichtet ist, wobei die Mine (15) eine Schreibspitze bildet, wobei der Schreibkopf (14B3) aus dem Körper (12) herausragt, wenn der Druckbleistift (14B) mittels der Auswahlvorrichtung (18) ausgewählt wurde.

6. Multifunktionales Schreibinstrument (10) nach Anspruch 4, wobei der Druckbleistift (14A) einen Schreibkopf (14A3) aufweist, der zum Lagern der Mine (15) eingerichtet ist, wobei die Mine (15) eine Schreibspitze bildet, wenn der Druckbleistift (14A) mittels der Auswahlvorrichtung (18) ausgewählt wurde, der Druckbleistift (14A) zwischen einer ausgefahrenen Stellung, in der der Schreibkopf (14A3) aus dem Körper (12) herausragt, und einer zurückgezogenen Stellung, in der der Schreibkopf (14A3) dank der Einzugsvorrichtung (20) in den Körper (12) versenkt ist, beweglich ist, und wenn sich der Druckbleistift (14A) in der ausgefahrenen Stellung befindet, erlaubt es die Einzugsvorrichtung (20), die Mine (15) während einer Bewegung vorzuschieben, die im Vergleich zu der Bewegung, die die Einzugsvorrichtung (20) benötigt, um den Druckbleistift (14A) von der ausgefahrenen Stellung in die zurückgezogene Stellung zu bewegen, eine teilweise Bewegung ist.

7. Multifunktionales Schreibinstrument (10) nach einem der Ansprüche 1 bis 6, wobei der Körper (12) einen vorderen Teil (12A) und einen hinteren Teil (12B) umfasst, wobei der vordere Teil (12A) und der hintere Teil (12B) zueinander drehbeweglich an einem Zwischenteil (12C) befestigt sind, die Auswahlvorrichtung (18) einen Nocken (18A) umfasst, der mit dem hinteren Teil (12B) drehgekoppelt ist und dazu eingerichtet ist, an den Nockenstößeln (14A1, 14B1) der Schreibelemente (14A1, 14A2) anliegend mit diesen zusammenzuwirken, wobei die Schreibelemente (14A, 14B) mit dem vorderen Teil (12A) drehgekoppelt sind und von dem Zwischenteil (12C) getragen werden, das Zwischenteil (12C) umfassend mindestens so viele sich über die gesamte Länge des Zwischenteils (12C) erstreckende Führungen (12C1) wie Schreibelemente (14A, 14B) umfasst, wobei jeder Nockenstößel (14A1, 14B1) gleitend in einer Führung (12C1) aufgenommen ist.

## Claims

1. Multifunction writing instrument (10) comprising a body (12) housing at least two writing elements (14A, 14B), each writing element comprising a writing tip (15), a selection device (18) configured to select a writing element from among the at least two writing elements (14A, 14B) and a retraction device (20) configured to move a selected writing element (14A, 14B) between a writing position in which the writing tip (15) of the selected writing element (14A, 14B) protrudes from the body (12) and a retracted position in which the writing tip (15) of the selected writing element (14A, 14B) is retracted, the body (12) comprising a front portion (12A) and a rear portion (12B), the front portion (12A) and the rear portion (12B) being rotatable relative to one another, the selection device (18) comprising a cam (18A) rotatably coupled to the rear portion (12B) and configured to engage with the writing elements (14A, 14B), the writing elements (14A, 14B) being rotatably coupled to the front portion (12A), the retraction device comprising a ratchet mechanism (20), the ratchet mechanism (20) comprising a piston (20B) carrying the cam (18A) of the selection device (18).

2. Multifunction writing instrument (10) according to claim 1, wherein the cam (18A) of the selection device (18) and the retraction device (20) are both rotatably coupled to the rear portion (12B).

3. Multifunction writing instrument (10) according to either claim 1 or claim 2, wherein the ratchet mechanism (20) comprises a rotatable cam (20A) which engages with the cam (18A) of the selection device (18).

4. Multifunction writing instrument (10) according to any of claims 1 to 3, wherein at least one writing element (14A, 14B) is a mechanical pencil, the retraction device (20) making it possible to advance the lead (15) of the mechanical pencil (14A, 14B) when the mechanical pencil (14A, 14B) is in the writing position.

5. Multifunction writing instrument (10) according to claim 4, wherein the mechanical pencil (14B) has a writing head (14B3) configured to carry the lead (15), said lead (15) forming a writing tip, the writing head (14B3) protruding from the body (12) when the mechanical pencil (14B) is selected using the selection device (18).

6. Multifunction writing instrument (10) according to claim 4, wherein the mechanical pencil (14A) has a writing head (14A3) configured to carry the lead (15), said lead (15) forming a writing tip, when the mechanical pencil (14A) is selected using the selection device (18), the mechanical pencil (14A) is movable between an extended position in which the writing head (14A3) protrudes from the body (12) and a retracted position in which the writing head (14A3) is retracted into the body (12) via the retraction device (20), and when the mechanical pencil (14A) is in the extended position, the retraction device (20) makes it possible to advance the lead (15) in a partial movement relative to the necessary movement of the retraction device (20) to transfer the mechanical pencil (14A) from the extended position to the retracted position.

7. Multifunction writing instrument (10) according to any of claims 1 to 6, wherein the body (12) comprises a front portion (12A) and a rear portion (12B), the front portion (12A) and the rear portion (12B) being mounted on an intermediate portion (12C) while being rotatable with respect to each other, the selection device (18) comprises a cam (18A) rotatably coupled to the rear portion (12B) and configured to engage with cam followers (14A1, 14B1) of the writing elements (14A1, 14A2), the writing elements (14A, 14B) being rotatably coupled to the front portion (12A) and carried by the intermediate portion (12C), the intermediate portion (12C) comprising at least as many guides (12C1) extending over the entire length of the intermediate portion (12C) as writing elements (14A, 14B), each cam follower (14A1, 14B1) being slidably received in a guide (12C1).
